# FASCICULE DE BREVET EUROPEEN

(11) **EP 0 557 198 B1**
(45) Date de publication et mention de la délivrance du brevet: **19.06.1996**
(21) Numéro de dépôt: 93400420.1
(22) Date de dépôt: 18.02.1993
(51) Int. Cl.: B41F 13/38, B41F 7/20

(54) **Procédé et dispositif de détection, dans une machine, de la position de venue en contact de deux pièces dont l'une au moins est mobile**
Vorrichtung und Verfahren zum Bestimmen der Kontaktposition zwischen zwei Teilen von denen mindestens eine mobil ist
Method and apparatus to detect the contact position of two parts where at least one part is mobile

(30) Priorité: 21.02.1992 FR 9202047
(43) Date de publication de la demande: 25.08.1993
(73) Titulaire: KOMORI-CHAMBON SA, F-45100 Orléans (FR)
(72) Inventeur: Six, Bernard, F-45160 Olivet (FR)
(74) Mandataire: Bruder, Michel

(56) Documents cités:
- DE-C- 491 084
- US-A- 4 132 166

## Description

La présente invention concerne un procédé et un dispositif de détection, dans une machine, de la position de venue en contact de deux pièces dont l'une au moins est mobile, dans son ensemble, par rapport à l'autre, une première de ces pièces ou pièce motrice pouvant être mise en mouvement alors que la seconde pièce ou pièce réceptrice est montée folle sur son support, applicable plus particulièrement mais non exclusivement à des cylindres parallèles d'une imprimeuse rotative.

Dans une imprimeuse rotative du type offset une nappe de matériau à imprimer, tel que papier ou carton, défile à vitesse constante entre deux cylindres parallèles, tangents entre eux, à savoir un cylindre blanchet et un cylindre contrepartie. Le cylindre contrepartie est en une matière pouvant être dure ou souple tandis que la couche superficielle qui constitue le blanchet proprement dit, est en matière souple. Pendant l'impression de la nappe les deux cylindres sont appliqués sous pression l'un contre l'autre si bien que la couche de matière souple du cylindre blanchet est écrasée dans sa zone de contact avec le cylindre contrepartie, l'importance de cet écrasement dépendant de la pression exercée par le cylindre contrepartie sur le cylindre blanchet.

Pour obtenir une impression de bonne qualité, il est nécessaire que la couche superficielle souple du cylindre blanchet soit écrasée d'une valeur connue prédéterminée. Pour obtenir cette valeur d'écrasement prédéterminée il est donc nécessaire de déterminer préalablement la position de simple contact, sans pression, entre le cylindre contrepartie et le cylindre blanchet à couche superficielle souple, avec la nappe de matériau pincée entre eux. Cette position de simple contact, appelée encore position "zéro", qui varie en fonction de l'épaisseur de la nappe, sert de base de départ pour la course additionnelle du cylindre contrepartie, course dont la valeur est prédéterminée et donne, par suite de l'écrasement de la couche superficielle souple du cylindre blanchet, la pression voulue entre les deux cylindres avec la nappe à imprimer passant entre eux.

Jusqu'à présent cette position de référence ou position "zéro" a été déterminé empiriquement, pour chaque épaisseur de nappe, par l'opérateur de la machine. Pour ce faire l'opérateur entraîne en rotation le cylindre blanchet, alors écarté du cylindre contrepartie, et il engage entre les deux cylindres un morceau de la nappe à imprimer ou d'un matériau ayant la même épaisseur puis il rapproche le cylindre contrepartie du cylindre blanchet, jusqu'à ce que le contact soit établi. L'instant de ce simple contact, sans pression, est déterminé au moment où le morceau de nappe qui se trouve alors lui-même en contact avec les surfaces périphériques des deux cylindres, est entraîné par suite de son pincement entre les deux cylindres. Il suffit alors à l'opérateur de repérer cette position "zéro" et de la prendre comme base de départ pour le calage ultérieur en pression, se traduisant par l'écrasement prédéterminé de la couche périphérique du cylindre blanchet.

Il est clair que cette méthode manuelle et empirique de détermination de la position "zéro" est peu commode à mettre en oeuvre. La présente invention vise à remédier à cet inconvénient en procurant un dispositif permettant de détecter automatiquement cette position "zéro".

A cet effet ce procédé de détection, dans une machine, de la position de contact de deux pièces dont l'une au moins est mobile, dans son ensemble, par rapport à l'autre, une première de ces pièces ou pièce motrice pouvant être mise en mouvement alors que la seconde pièce ou pièce réceptrice est montée folle sur son support, est caractérisé en ce qu'on met en mouvement la pièce motrice en laissant la pièce réceptrice immobile, on effectue un déplacement relatif des deux pièces motrice et réceptrice jusqu'à ce qu'elles viennent en contact, on relève le début du mouvement de la pièce réceptrice, initialement immobile, qui résulte de sa venue en contact avec la pièce motrice en mouvement, et on enregistre alors les positions occupées par les deux pièces motrice et réceptrice, au moment où la pièce réceptrice, précédemment immobile, commence à être mise en mouvement, comme définissant la position de contact des deux pièces.

L'invention a également pour objet un dispositif pour la mise en oeuvre du procédé de détection susmentiomé, ce dispositif étant caractérisé en ce qu'il comprend un dispositif de détection de mouvement associé à la pièce réceptrice montée folle, ce dispositif comportant un capteur de mouvement émettant un signal dès le début d'un mouvement de la pièce réceptrice, des moyens de repérage de la position instantanée de la pièce mobile et un circuit de traitement de signaux auquels sont connectès les moyens de repérage de la pièce mobile et le capteur de manière à enregistrer, dans une mémoire du circuit, la position atteinte par la pièce mobile au moment où la pièce réceptrice, précédemment immobile sur son support, commence juste à être mise en mouvement par rapport à son support par suite de sa venue en contact avec la pièce motrice.

On décrira ci-après, à titre d'exemple non limitatif, forme d'exécution de la présente invention, en référence aux dessins annexés sur lesquels:
La figure 1 est une vue schématique en coupe verticale et transversale (par rapport à la nappe) d'un dispositif de détection suivant l'invention utilisé dans une imprimeuse rotative offset dont seule est représentée la partie inférieure, comprenant les cylindres blanchet et contrepartie superposés, qui sont représentés écartés l'un de l'autre, c'est-à-dire décalés hors pression.
La figure 2 est une vue de profil schématique prise de la droite sur la figure 1.
La figure 3 est une vue semblable à celle de la figure 2, les deux cylindres contrepartie et blanchet étant représentés en position de simple contact ou position "zéro".

On décrira ci-après, en se référant aux figures 1 à 3 du dessin, une application du procédé et du dispositif de détection suivant l'invention à une imprimeuse rotative offset dont seule la partie inférieure est représentée sur la figure 1. Cette imprimeuse comprend deux cylindres horizontaux parallèles disposés l'un au-dessus de l'autre, à savoir un cylindre blanchet supérieur 1 et un cylindre contrepartie inférieur 2, cylindres entre lesquels passe une nappe de matériau à imprimer 3. Le cylindre blanchet supérieur 1 est solidaire d'un arbre 4 qui s'étend transversalement (par rapport à la nappe 3) entre deux paliers fixes 5 portés par des montants du bâti 6 de l'imprimeuse. Le cylindre blanchet 1 comprend, de la manière habituelle, une couche superficielle en matière souple.

Le cylindre contrepartie inférieur 2 est monté sur le bâti 6 de l'imprimeuse de manière à pouvoir être déplacé verticalement. Le cylindre contrepartie 2, en matière souple ou dure, est solidaire d'un arbre support 7 transversal par rapport à la nappe 3. Les deux extrémités opposées de l'arbre 7 du cylindre contrepartie 2 sont portées par des paliers respectifs 8,9 qui peuvent être déplacés verticalement sur le bâti 6 de l'imprimeuse, indépendamment l'un de l'autre, sous la commande de mécanismes de réglage de position individuels respectifs 11,12. Ces mécanismes peuvent être de tout type connu, par exemple à vis rotative et écrou. Chacun de ces mécanismes fournit un signal indiquant la position effective du palier 8,9 auquel il est associé. Ces signaux de position sont appliqués respectivement, par des conducteurs 13, à un circuit 14 de traitement des signaux. Ce circuit 14 comprend notamment une mémoire pour stocker des signaux représentant les positions effectives des paliers mobiles 8,9.

Suivant l'invention un dispositif de détection de rotation 15 est associé au cylindre contrepartie inférieur 2. Ce dispositif 15 qui peut être de tout type approprié, par exemple photoélectrique, inductif etc..., comprend un capteur fixe 16 disposé à proximité du cylindre 2, par exemple en regard de marques ou repères 17 prévus sur une face frontale du cylindre 2 ou sur une partie extrême de sa surface latérale. Le capteur 16 et les repères 17 sont disposés, les uns par rapport aux autres, de telle façon que le début de l'entraînement en rotation du cylindre contrepartie inférieur 2 se traduise par l'émission d'un signal qui est alors appliqué, par l'intermédiaire d'un conducteur 18, au circuit de traitement des signaux 14.

On décrira maintenant, d'une manière détaillée, la façon dont le dispositif de détection suivant l'invention permet de déterminer la position de référence ou position "zéro" des deux cylindres 1 et 2, dans laquelle ils se trouvent être juste en contact, sans application d'une pression, avec la nappe de matériau à imprimer 3 prise entre eux deux. En position de départ les différents éléments constitutifs occupent les positions représentées sur les figures 1 et 2 et les deux cylindres blanchet 1 et contrepartie 2 sont écartés l'un de l'autre, le cylindre contrepartie 2 étant en position basse. Pour effectuer la détermination de la position "zéro" l'opérateur commande la mise en rotation du seul cylindre blanchet supérieur 1 constituant alors une "pièce motrice", à faible vitesse, ainsi qu'il est représenté sur la figure 2, alors que le cylindre contrepartie inférieur 2, constituant une "pièce réceptrice" montée folle, est maintenu immobile autour de son axe. Il commande ensuite une montée en biais de l'arbre 7, en provoquant, par exemple, en premier lieu une montée du palier gauche 8 par l'intermédiaire du mécanisme de réglage de position gauche 11. Au moment où la partie gauche du cylindre contrepartie 2 vient en contact avec la partie inférieure gauche du cylindre blanchet 1 qui est alors seul entraîné en rotation, le cylindre contrepartie inférieur 2 commence à être entraîné à son tour en rotation ce qui est immédiatement relevé par le dispositif de détection 15, le capteur 16 émettant un signal transmis par le conducteur 18 au circuit 14. Ce signal provoque, dans ce circuit 14, le stockage de l'information relative à la position verticale atteinte par le palier mobile gauche 8 lors de la venue en contact des deux cylindres.

Une fois cette première mesure effectuée, l'opérateur fait redescendre, au moyen du mécanisme de réglage 11, le palier gauche 8 et la partie gauche de l'arbre 7 jusqu'à leur position de départ. Il procède ensuite de la même façon dans la partie droite de la machine, en provoquant la montée du palier droit 9, jusqu'à ce que la position "zéro" là aussi soit atteinte et que le signal correspondant soit transmis, à partir du capteur 16, au circuit 14, et en faisant ensuite redescendre ce palier.

Après ces opérations, le circuit à mémoire 14 contient des données correspondant aux position "zéro" obtenues dans les parties gauche et droite de la machine. Il suffit alors à l'opérateur de faire remonter simultanément les deux paliers gauche 8 et droit 9 jusqu'à ce que l'on atteigne les positions "zéro" prédéterminées de la façon décrite ci -dessus. On est alors sûr que les axes des deux cylindres 1 et 2 sont parfaitement parallèles l'un à l'autre. Une troisième phase de réglage peut avoir lieu en faisant monter simultanément le côté droit et gauche du cylindre contrepartie 2, après avoir réglé le parallélisme des axes à l'aide des informations déjà obtenues. A cet instant la nappe de matériau à imprimer 3 se trouve être juste en contact avec les surfaces des deux cylindres 1 et 2, sans être soumise à une pression. Après cela l'opérateur commande un déplacement additionnel simultané, vers le haut, des deux paliers 8 et 9, et ce sur la même distance, pour obtenir une valeur connue prédéterminée de l'écrasement de la couche superficielle souple du cylindre blanchet 1 correspondant à une impression de bonne qualité.

Bien que la description qui précède, ait porté sur l'application de l'invention à la détection de la position "zéro" du cylindre contrepartie, mobile verticalement, d'une imprimeuse rotative offset, il va de soi que le dispositif de détection de cette position "zéro" peut s'appliquer dans d'autres domaines chaque fois que l'on veut relever la position de simple venue en contact, sans pression, de deux pièces dont l'une peut être motrice et l'autre réceptrice d'un mouvement par rapport à un capteur.

Dans l'exemple décrit précédemment, c'est le cylindre inférieur 2 (pièce réceptrice du mouvement) qui est seul monté mobile verticalement par rapport au cylindre supérieur 1 (pièce motrice) monté fixe sur le bâti de la machine. Toutefois la disposition inverse pourrait être également envisagée, la détection de la position "zéro", s'effectuant alors sur le cylindre supérieur mobile verticalement, se déplaçant en direction du cylindre inférieur maintenu fixe sur le bâti de la machine. Le dispositif de détection de la position "zéro" suivant l'invention pourrait être également être utilisé avec une machine dans laquelle les cylindres seraient montés tous les deux mobiles sur le bâti de la machine.

Par ailleurs le dispositif de détection de la position de contact des deux cylindres et le procédé de mise en parallèle des axes des deux cylindres peuvent être utilisés aussi bien dans le cas où une nappe passe entre les deux cylindres que dans le cas où une telle nappe est absente, les deux cylindres étant alors directement tangent l'un à l'autre.

## Revendications

1. Procédé de détection, dans une machine, de la position de contact de deux pièces (1,2) dont l'une au moins (2) est mobile, dans son ensemble, par rapport à l'autre, une première de ces pièces ou pièce motrice pouvant être mise en mouvement alors que la seconde pièce ou pièce réceptrice est montée folle sur son support, caractérisé en ce qu'on met en mouvement la pièce motrice (1) en laissant la pièce réceptrice (2) immobile, on effectue un déplacement relatif des deux pièces motrice et réceptrice (1,2) jusqu'à ce qu'elles viennent en contact, on relève le début du mouvement de la pièce réceptrice (2), initialement immobile, qui résulte de sa venue en contact avec la pièce motrice en mouvement, et on enregistre alors les positions occupées par les deux pièces motrice et réceptrice (1,2), au moment où la pièce réceptrice (2), précédemment immobile, commence à être mise en mouvement, comme définissant la position de contact des deux pièces (1,2).

2. Procédé suivant la revendication 1 caractérisé en ce que les pièces motrice et réceptrice sont deux cylindres parallèles (1,2) dont l'un au moins peut être déplacé, parallèlement à lui-même, en direction de l'autre cylindre.

3. Procédé suivant la revendication 2, appliqué à la mise en parallèle des axes des deux cylindres (1,2), caractérisé en ce qu'on entraîne en rotation un premier cylindre (1) autour de son axe, on déplace un premier palier mobile (8) du second cylindre (2), maintenu immobile autour de son axe, en direction du premier cylindre (1), jusqu'à ce qu'une première extrémité du second cylindre (2) vienne en contact avec le premier cylindre (1), on détecte à cet instant l'entraînement en rotation du second cylindre (2) par le premier cylindre (1), et on met en mémoire la position atteinte par le second cylindre (2), du côté de son premier palier (8), lors de la venue en contact des deux cylindres (1,2), on déplace en sens inverse le premier palier mobile (8) pour le ramener en position de départ, et on répète ces opérations pour le second palier mobile (9) du second cylindre (2), de manière à détecter et mettre en mémoire la position de contact entre les deux cylindres (1,2), du côté du second palier mobile (9), et, après avoir ramené le second palier mobile (9) en position de départ, on déplace à nouveau simultanément les deux paliers mobiles (8,9) pour les amener tous les deux dans leurs positions, mesurées précédemment, correspondant au contact des deux cylindres, ce qui assure le parallélisme des axes des deux cylindres (1,2).

4. Dispositif de détection, dans une machine, de la position de contact de deux pièces (1,2) dont l'une au moins (2) est mobile, dans son ensemble, par rapport à l'autre, une première de ces pièces ou pièce motrice pouvant être mise en mouvement alors que la seconde pièce ou pièce réceptrice est montée folle sur son support, caractérisé en ce qu'il comprend un dispositif de détection de mouvement (15) associé à la pièce réceptrice (2) montée folle, ce dispositif comportant un capteur de mouvement (16) émettant un signal dès le début d'un mouvement de la pièce réceptrice, des moyens (11,12) de repérage de la position instantanée de la pièce mobile (2) et un circuit de traitement de signaux (14) auquel sont connectés les moyens (11,12) de repérage de la pièce mobile (2) et le capteur (16) de manière à enregistrer, dans une mémoire du circuit (14), la position atteinte par la pièce mobile (2) au moment où la pièce réceptrice, précédemment immobile sur son support, commence juste à être mise en mouvement par rapport à son support par suite de sa venue en contact avec la pièce motrice (1).

5. Dispositif suivant la revendication 4 caractérisé en ce que les pièces motrice et réceptrice sont deux cylindres parallèles (1,2) dont l'un au moins peut être déplacé, parallèlement à lui-même, en direction de l'autre cylindre.

## Claims

1. Method for detecting, in a machine, the contact position of two parts (1, 2) of which at least one (2) is mobile, in its assembly, with respect to the other, a first of these parts or motive part being able to be placed in motion while the second part or receiving part is mounted idly on its support, characterized in that the motive part (1) is placed in motion, leaving the receiving part (2) immobile; a relative displacement of the two motive and receiving parts (1, 2) is effected until they come into contact; the beginning of the motion of the receiving part (2), initially immobile, which results from its coming into contact with the motive part in motion, is noted, and the positions occupied by the two motive and receiving parts (1, 2) at the moment when the receiving part (2), previously immobile, begins to be placed in motion, are then recorded as defining the contact position of the two parts (1, 2).

2. Method according to Claim 1, characterized in that the motive and receiving parts are two parallel cylinders (1, 2) of which at least one may be displaced, parallel to itself, in the direction of the other cylinder.

3. Method according to Claim 2, applied to the placing in parallel of the axes of the two cylinders (1, 2), characterized in that a first cylinder (1) is driven in rotation about its axis; a first mobile bearing (8) of the second cylinder (2), maintained immobile about its axis, is displaced in the direction of the first cylinder (1) until a first end of the second cylinder (2) comes into contact with the first cylinder (1); at that instant the drive in rotation of the second cylinder (2) by the first cylinder (1) is detected; and the position attained by the second cylinder (2), towards its first bearing (8), when the two cylinders (1, 2) come into contact, is memorized; the first mobile bearing (8) is displaced in the reverse direction to return it to its starting position; and these operations are repeated for the second mobile bearing (9) of the second cylinder (2), so as to detect and memorize the contact position between the two cylinders (1, 2), towards the second mobile bearing (9) and, after having returned the second mobile bearing (9) into starting position, the two mobile bearings (8, 9) are displaced again, simultaneously, to bring them both into their positions, measured previously, corresponding to the contact of the two cylinders, which ensures parallelism of the axes of the two cylinders (1, 2).

4. Apparatus for detecting, in a machine, the contact position of two parts (1, 2) of which at least one (2) is mobile, in its assembly, with respect to the other, a first of these parts or motive part being able to be placed in motion while the second part or receiving part is mounted idly on its support, characterized in that it comprises a movement detection device (15) associated with the idly mounted receiving part (2), this device comprising a motion sensor (16) emitting a signal from the beginning of a movement of the receiving part, means (11, 12) for locating the instantaneous position of the mobile part (2) and a signal processing circuit (14) to which are connected the means (11, 12) for locating the mobile part (2) and the sensor (16) so as to record, in a memory of the circuit (14), the position attained by the mobile part (2) at the moment when the receiving part, previously immobile on its support, just begins to be placed in motion with respect to its support further to its coming into contact with the motive part (1).

5. Apparatus according to Claim 4, characterized in that the motive and receiving parts are two parallel cylinders (1, 2) of which at least one may be displaced, parallel to itself, in the direction of the other cylinder.

## Patentansprüche

1. Verfahren, um in einer Maschine die Kontaktposition zweier Teile (1, 2) zu erfassen, von denen mindestens eines (2) bezüglich des anderen in seiner Gesamtheit beweglich ist, wobei ein erstes oder treibendes dieser Teile in Bewegung versetzt werden kann, während das zweite oder getriebene Teil frei drehend auf seiner Lagerung angeordnet ist, **dadurch gekennzeichnet, daß** das treibende Teil (1) in Bewegung versetzt wird, während das getriebene Teil (2) bewegungslos bleibt, eine relative Verschiebung der beiden treibenden und getriebenen Teile (1, 2) durchgeführt wird, bis diese in Kontakt kommen, der Beginn der Bewegung des getrieben (2), anfänglich bewegungslosen Teils gemessen wird, der dadurch zustande kommt, daß dieses mit dem in Bewegung befindlichen, treibenden Teil in Kontakt kommt, und dann die Positionen, die von den beiden treibenden und getriebenen Teilen (1, 2) in dem Moment eingenommen werden, bei dem das zuvor bewegungslose, getriebene Teil (2) in Bewegung versetzt wird, zur Definierung der Kontaktposition der beiden Teile (1, 2) gespeichert werden.

2. Verfahren nach Anspruch 1, dadurch gekennzeichnet, daß die treibenden und getriebenen Teile zwei parallele Zylinder (1, 2) sind, von denen mindestens einer, parallel zu sich selbst und in Richtung des anderen Zylinders, verschoben werden kann.

3. Verfahren nach Anspruch 2, angewandt auf die Parallelausrichtung der beiden Zylinder (1, 2), dadurch gekennzeichnet, daß ein erster Zylinder (1) in Rotation um seine Achse versetzt wird, ein erstes bewegliches Wellenlager (8) des zweiten Zylinders (2), der bewegungslos um seine Achse gehalten wird, in Richtung des ersten Zylinders (1) verschoben wird, bis ein erstes Ende des zweiten Zylinders (2) in Kontakt mit dem ersten Zylinder (1) kommt, in diesem Moment das In-Rotation-Versetzen des zweiten Zylinders (2) durch den ersten Zylinder (1) erfaßt wird, die durch den zweiten Zylinder (2), auf der Seite seines ersten Wellenlagers (8), im Verlauf des In-Kontakt-Kommens der beiden Zylinder (1, 2) erreichte Position gespeichert wird, das erste bewegliche Wellenlager (8) in umgekehrter Richtung verschoben wird, um es in die Ausgangsstellung zurückzuführen, und diese Operationen für das weite bewegliche Wellenlager (9) des zweiten Zylinders (2) wiederholt werden, derart daß die Kontaktposition zwischen da beiden Zylindern (1, 2) auf der Seite des zweiten Wellenlagers (9) erfaßt und gespeichert werden, und nachdem das zweite bewegliche Wellenlager (9) in die Ausgangsposition zurückgeführt wurde, erneut gleichzeitig die beiden beweglichen Wellenlager (8, 9) verschoben werden, um sie alle beide in ihre zuvor gemessenen, dem Kontakt der beiden Zylinder entsprechenden Positionen zu bringen, wodurch die Parallelität der Achsen der beiden Zylinder (1, 2) gewährleistet wird.

4. Vorrichtung, um in einer Maschine die Kontaktposition zweier Teile (1, 2) zu erfassen, von denen mindestens eines (2) bezüglich des anderen in seiner Gesamtheit beweglich ist, wobei ein erstes oder treibendes dieser Teile in Bewegung versetzt werden kann, während das zweite oder getriebene Teil frei drehend auf seiner Lagerung angeordnet ist, dadurch gekennzeichnet, daß sie eine Vorrichtung zur Bewegungserfassung (15) enthält, die mit dem getriebenen, frei drehend gelagerten Teil (2) in Verbindung steht, wobei diese Vorrichtung aufweist: einen Bewegungsaufnehmer (16), der vom Beginn der Bewegung des getriebenen Teils ein Signal aussendet, Einrichtungen (11, 12) zur Lokalisierung der Momentanposition des beweglichen Teils (2) und eine Schaltung zur Verarbeitung von Signalen (14), mit welchen die Einrichtungen (11, 12) zur Lokalisierung des beweglichen Teils (2) und der Aufnehmer (16) verbunden sind, derart daß in einem Speicher der Schaltung (14) die Position gespeichert wird, die vom beweglichen Teil (2) in dem Moment erreicht wird, in dem infolge des In-Kontakt-Kommens mit dem treibenden Teil (1) das getriebene, zuvor auf seinem Träger bewegungslose Teil gerade bezüglich seines Trägers in Bewegung versetzt wird.

5. Vorrichtung nach Anspruch 4, dadurch gekennzeichnet, daß die treibenden und getriebenen Teile zwei parallele Zylinder (1, 2) sind, von denen mindestens einer, parallel zu sich selbst und in Richtung des anderen Zylinders, verschoben werden kann.
